# EUROPÄISCHE PATENTSCHRIFT

(11) **EP 0 287 991 B1**
(45) Veröffentlichungstag und Bekanntmachung des Hinweises auf die Patenterteilung: **18.09.1991**
(21) Anmeldenummer: 88106147.7
(22) Anmeldetag: 18.04.1988
(51) Int. Cl.: G08G 1/097

(54) **Schaltungsanordnung zur automatischen Funktionsüberprüfung einer Überwachungseinrichtung**
Circuit arrangement for the automatic function-checking of a monitoring device
Montage de circuit pour le test automatique du fonctionnement d'un dispositif de contrôle

(30) Priorität: 21.04.1987 DE 3713392
(43) Veröffentlichungstag der Anmeldung: 26.10.1988
(73) Patentinhaber: SIEMENS AKTIENGESELLSCHAFT, 80333 München (DE)
(72) Erfinder: Wenter, Peter, D-8000 München 70 (DE)

(56) Entgegenhaltungen:
- EP-A- 0 214 692
- GB-A- 2 054 923
- US-A- 3 978 476
- US-A- 4 290 136
- US-A- 4 586 041

## Beschreibung

### Schaltungsanordnung zur automatischen Funktionsüberprüfung einer Überwachungseinrichtung.

Die Erfindung bezieht sich auf eine Schaltungsanordnung zur automatischen Funktionsüberprüfung einer Überwachungseinrichtung für Lichtsignalanlagen, wobei von einem Prüfsystem Fehler durch gezielte Beeinflussung der Überwachungseinrichtung simuliert und ein dadurch hervorgerufener Alarm während der Prüfungszeit unterdrückt wird.

Überwachungseinrichtungen für Lichtsignalanlagen sind bekannt. Beispielsweise ist in DE-A-3 428 444 eine Überwachungseinrichtung für eine Verkehrssignalanlage beschrieben, bei der die jeweiligen Signalisierungszustände auf ihre Zulässigkeit überprüft werden.

Es wurde bereits vorgeschlagen (deutsche Patentanmeldung P 36 21 305.5), derartige Überwachungseinrichtungen auf konfliktfreie Signalisierung und Fehlersicherheit der Schaltkreise in regelmäßigen Zeitabständen derart zu beeinflussen, daß ein Fehler kurzzeitig simuliert wird, der einen Alarm hervorruft, welcher jedoch während der Dauer der Überprüfung unterdrückt wird.

Aufgabe der Erfindung ist es, für eine solche Überprüfung eine Schaltungsanordnung zur automatischen und fehlersicheren Durchführung anzugeben.

Diese Aufgabe wird bei einer obengenannten Überwachungseinrichtung dadurch gelöst, daß die Schaltungsanordnung von einer fehlersicheren Exclusiv-Oder-Schaltung gebildet ist, die ein selbsthaltendes Alarmrelais und zwei Pumpschaltungen mit jeweils einem zugehörigen Kondensator, einem im Eingangskreis angeordnetem RC-Glied und Schalttransistoren aufweist, daß die Pumpschaltungen die Erregerspannung für das Alarmrelais erzeugen, daß die erste Pumpschaltung vom Alarmsignal und die zweite Pumpschaltung vom Alarmunterdrückungssignal beaufschlagt sind, und daß jeweils eine Pumpschaltung ihren Kondensator auflädt, während die andere Pumpschaltung ihren Kondensator über das Alarmrelais entlädt, wobei das Alarmrelais abfällt, wenn die Abfallspannung das Alarmrelais unterschreitet.

Mit der erfindungsgemäßen Schaltungsanordnung wird sichergestellt, daß eine automatische Prüfung der Überwachungseinrichtung nach der sicheren Seite hin möglich ist, denn die fehlersichere Exclusiv-Oder-Schaltung stellt nach dem Ende der Beeinflussung den Alarmweg wieder her, wobei jedoch während der Beeinflussung das Ausbleiben des durch die Fehlersimulation ausgelösten Alarms das Alarmrelais abfallen läßt, so daß ein Alarm angezeigt wird. Dabei fällt das Alarmrelais ab, wenn die negative Kondensatorspannung die Abfallspannung unterschreitet.

In einer vorteilhaften Weiterbildung der Erfindung erfolgt die automatische Überprüfung in bestimmten Zeitabständen und innerhalb einer bestimmten Zeitspanne, wobei die erfindungsgemäße Exclusiv-Oder-Schaltung den minimalen und maximalen Abstand, in dem die Beeinflussung, d.h. die Prüfung, also der Prüfungsabstand, erfolgen muß und ferner die minimale und maximale Zeitdauer der Prüfung. Dabei wird in der Zeitdauer für die Prüfung der Kondensator der ersten Pumpschaltung mit einer kurzen Zeitkonstanteng geladen und der zweite Kondensator der zweiten Pumpschaltung mit einer kurzen Zeitkonstanten entladen. Des weiteren wird in der Zeit zwischen zwei Prüfungen, also im Zeitabstand von Beeinflussung zu Beeinflussung, der Kondensator der ersten Pumpschaltung mit einer großen Zeitkonstante entladen und der Kondensator der zweiten Pumpschaltung mit einer großen Zeitkonstanten geladen. Hierbei wird die Zeit für die Prüfungsdauer vom Wert eines Widerstandes im Ladekreis des Kondensators der 1. Pumpschaltung und deren Wert sowie vom Widerstandswert der Relaiswicklung des Alarmrelais und dem Wert des Kondensators der 2. Pumpschaltung bestimmt. Die relativ große Zeitkonstante für die Zeit für den Prüfabstand wird dabei vom Widerstandswert der Relaiswicklung des Alarmrelais K und dem Wert des Kondensators der 1. Pumpschaltung sowie dem Widerstandswert eines weiteren Widerstandes im Ladekreis des Kondensators der 2. Pumpschaltung bestimmt. Mit Ausnahme kleiner Schaltzeittoleranzen überwacht die erfindungsgemäße Exclusiv-Oder-Schaltung diese Zeitabstände selbst, so daß der Prüfabstand und die Prüfdauer nicht über- oder unterschreitbar ist.

Zur Gewährleistung bestimmter Schaltzeittoleranzen weist die erfindungsgemäße Exclusiv-Oder-Schaltung im jeweiligen Eingangsschaltkreis ein RC-Glied auf, wobei das RC-Glied der ersten Pumpschaltung den Schaltzeitpunkt der ersten Pumpschaltung und das zweite RC-Glied der zweiten Pumpschaltung den Schaltzeitpunkt der zweiten Pumpschaltung verschiebt.

Weitere Vorteile ergeben sich aus den weiteren Unteransprüchen und aus der Erläuterung der Erfindung anhand eines Ausführungsbeispiels. Dabei zeigen
Fig. 1 schematisch eine Blockschaltung für eine bekannte manuelle Prüfung,
Fig. 2 schematisch ein Blockschaltbild mit der erfindungsgemäßen Exclusiv-Oder-Schaltung für eine automatische Überprüfung,
Fig. 3 ein Schaltbeispiel der erfindungsgemäßen Exclusiv-Oder-Schaltung und
Fig. 4 ein dazu entsprechendes Zeitdiagramm.

In Fig. 1 ist eine Überwachungseinrichtung UWE angedeutet, in die über die Eingänge E die verschiedenen Signalisierungszustände einer Lichtsignalanlage gelangen. Mit Hilfe eines manuell betätigbaren Prüftasters PRT wird die Überwachungseinrichtung in bestimmter Weise beeinflußt, was mit dem Bezugszeichen BE und dem entsprechenden Pfeil angedeutet ist.

Die Überwachungseinrichtung UWE gibt einen Alarm ALA aus, der über einen nicht mehr dargestellten Alarmkontakt zu einem Meldeglied MG gelangen würde, wenn nicht mit einem eigens dafür vorgesehenen Schalter S der Alarm unterdrückt wird.

Das in Fig.2 dargestellte Blockschaltbild ist dem der Fig.1 ähnlich. Die Überwachungseinrichtung UWE ist mit den Signalisierungszuständen über die Eingänge E beaufschlagt. Von einem Prüfsystem PRS, das beispielsweise von einem Mikroprozessor realisiert werden kann, wird die Überwachungseinrichtung UWE gezielt beeinflußt, was mit dem Pfeil BE dargestellt ist. Während des Prüfvorgangs (Beeinflussung BE) wird ein Alarmunterdrückungssignal ALU an die erfindungsgemäße Exclusiv-Oder-Schaltung EXOR gegeben, die an einem weiteren Eingang mit dem Alarmsignal ALA beaufschlagt wird. Unter anderem weist die Exclusiv-Oder-Schaltung EXOR einen Alarmkontakt AK auf, der hier in der Fig.2 mit K2 bezeichnet ist und der einen Alarm zu einem hier nicht dargestelltem Meldeglied MG gibt. Ferner ist an die fehlersichere Exclusiv-Oder-Schaltung eine Wiedereinschalttaste WET angeschlossen, die mit S1 bezeichnet ist.

Die erfindungsgemäße Exclusiv-Oder-Schaltung ist als ein mögliches Ausführungsbeispiel in Fig.3 dargestellt und weist zwei Pumpschaltungen A und B auf. Neben den Spannungsversorgungsanschlüssen weist die Pumpschaltung einen Eingang auf, an den das Alarmsignal ALA gelangt. Die Pumpschaltung B weist einen Eingang auf, an dem das Alarmunterdrückungssignal ALU gelangt. Die Pumpschaltung A weist im Eingangskreis ein erstes RC-Glied auf, das von dem Widerstand R1 und dem Kondensator C1 gebildet ist, die Pumpschaltung B weist im Eingangskreis ein zweites RC-Glied auf, das vom Widerstand R14 und dem Kondensator C2 gebildet ist. Beide Pumpschaltungen A und B sind mit ihren jeweiligen Pumpkondensatoren C3 und C4 an dem Alarmrelais K angeschlossen, das einen Selbsthaltekontakt K1 und einen Alarmkontakt AK mit K2 bezeichnet aufweist, der im Normalfall geschlossen ist und nur im Alarmfall öffnet, so daß ein Alarm über die Anschlußpunkte L und M zu einem Meldeglied MG gelangt. Im Ladekreis der Pumpschaltung A ist der Widerstand R8 und der Schalttransistor T3 angeordnet. Im Ladekreis der Pumpschaltung B ist der Widerstand R9 angeordnet. Ferner ist hier in sehr einfacher Weise die Wiedereinschalttaste llt, die mit S1 bezeichnet ist und eben im einfachsten Fall parallel zum Selbsthaltekontakt K1 angeordnet ist.

Findet nun aus irgendeinem Grunde die Überprüfung nicht oder zeitlich fehlerhaft statt, so wird ein Alarm ausgelöst, d.h. der Alarmkontakt K1 öffnet. Löst die in Fig.3 nicht gezeigte Überwachungseinrichtung UWE (gemäß Fig.2) von sich aus einen Alarm aus, so wird der Alarm sofort oder nach Beendigung einer gerade laufenden Prüfung durchgeschaltet. Nach einer Alarmgabe muß zur Wiedereinschaltung die Taste S1 betätigt werden. Dieser Vorgang kann auch mittels eines Relaiskontakts automatisiert werden, was hier weiter nicht dargestellt ist. Die fehlersichere Exclusiv-Oder-Schaltung hält bei Alarm und Alarmunterdrückung oder bei keinem Alarm und keiner Alarmunterdrückung den Alarmkontakt geschlossen.

Bauteilefehler, seien es die Kondensatoren des RC-Gliedes oder die Kondensatoren C3,C4, oder eine erhöhte +5V-Versorgungsspannung, führen zu einem Alarm oder zu einer erhöhten Ansprechempfindlichkeit.

Die Schaltung spricht auch an, wenn ein Kurzschluß oder eine Unterbrechung an den Halbleiterschlüssen oder Kondensatoren auftritt. Ebenso führt eine Unterbrechung der Widerstands- und Verbindungsleitungen sowie eine Erhöhung der Werte von Widerständen zum Ansprechen der Schaltung oder zu einer erhöhten Ansprechempfindlichkeit. Die oben schon erwähnten Zeitkonstanten der Pumpschaltung A und B sind der Prüfdauer PD (Pumpschaltung B) und dem Prüfabstand PA (Pumpschaltung A) angepaßt.

Die beiden Pumpschaltungen A und B erzeugen die zum Erregen des Alarmrelais erforderliche negative Spannung Uc. Jeweils eine Pumpschaltung lädt ihren Kondensator positiv auf, während die andere Pumpschaltung ihren Kondensator über das Relais K entlädt. Das Relais fällt ab, wenn die Abfallspannung erreicht wird. Dies ist der Fall, wenn eine Pumpschaltung ihren Kondensator nicht über K lädt oder ein Kondensator bis unter die Abfallspannung entladen wird. Dabei kann für den Prüfabstand (PA) eine Dauer von einigen Sekunden, z.B. zwei Sekunden, und für die Prüfdauer (PD) ca. ein Zehntel dieser Zeit vorgesehen sein. Die im Eingangsschaltkreis befindlichen RC-Glieder verzögern den Schaltzeitpunkt an den Punkten a am Kondensator C3 und am Punkt b am Kondensator C4. Dadurch ergibt sich für den Wechsel der stromliefernden Pumpkondensatoren eine Schaltzeit-Toleranz (SZT) bis zu deren Grenze die Spannung (Haltespannung U_{c}) am Alarmrelais K nicht unterbrochen wird. Dies wird anhand der Fig.4 noch erläutert. Da die beiden Kondensatoren C1 und C2 im jeweiligen Eingangskreis bei höheren Frequenzen auch noch eine Filterfunktion erfüllen, wird verhindert, daß bei fehlerhaftem Schaltspiel im 100-Hz-Bereich (entsprechend der Abfallszeit des Relais K) noch eine ausreichende Haltespannung am Alarmrelais K anliegt.

In Fig.4 sind mehrere Zeitdiagramme dargestellt. Im ersten Diagramm ist der Spannungswert U des Alarmsignals ALA dargestellt, das während der Prüfungsdauer PD, die relativ kurz ist, beispielsweise 0,2 Sekunden positiv, dann folgt der Prüfabstand PA von beispielsweise zwei Sekunden ohne Alarmsignal und dann kommt wieder das Alarmsignal ALA. Darunter ist entsprechend das Alarmunterdrückungssignal ALU invertiert dargestellt, d.h. während der Prüfdauer PD ist das Signal negativ, während des Prüfabstandes PA ist es positiv. Entsprechend darunter sind für die Schaltungspunkte a am Kondensator C3 und der Schaltungspunkt b am Kondensator C4 die Spannungswerte gezeigt. Wie schon erwähnt, verursachen die beiden RC-Glieder im Eingangskreis der Pumpschaltung A und B eine Verzögerung der Schaltzeitpunkte, wie aus der Zeichnung ersichtlich, am Schaltungspunkt a verzögert durch die Anstiegsflanke von ALA und am Schaltungspunkt b verzögert durch die Abstiegsflanke von ALU. Diese Verzögerung führt zu Schaltzeittoleranzen SZT für die Signale ALA und ALU. Wird der Zeitversatz zwischen dem Alarmsignal ALA und dem Alarmunterdrückungssignal ALU größer als die Toleranzgrenze SZT
plus die Abfallverzögerungszeit des Alarmrelais K, so fällt das Relais ab. Unter diesen Diagrammen ist in Fig.4 noch ein weiteres Diagramm dargestellt, das die negative Haltespannung U_{c} zeigt, die entsprechend verzögert mit der Anstiegsflanke von ALA verhältnismäßig schnell, also mit einer kleinen Zeitkonstante, abfällt. Dabei wird der Kondensator C4 entladen, die Zeitkonstante ist vom Widerstandswert der Relaiswicklung und C4 gebildet. Der Entladevorgang muß größer oder gleich der Prüfungsdauer sein. Ferner wird bei diesem Vorgang der Kondensator C3 ebenfalls mit einer kurzen Zeitkonstante geladen. Die Zeitkonstante ist vom Widerstandswert des Widerstandes R8 und dem Kondensator C3 abhängig und muß kleiner als die Prüfungsdauer sein. Nach der Prüfungsdauer PD, also mit der Abstiegsflanke des Alarmsignals ALA fällt die Spannung am Relais langsam, d.h. mit einer großen Zeitkonstante bis zur Relais-Haltespannung ab. Dabei wird der Kondensator C3 entladen. Die Zeitkonstante ist von der Relaiswicklung und dem Kondensator C3 bestimmt und muß größer oder gleich dem Prüfabstand PA sein. Gleichzeitig wird der Kondensator C4 geladen, ebenfalls mit einer großen Zeitkonstante, die vom Widerstandswert R9 und dem Kondensator C4 abhängig ist. Der Ladevorgang muß in einer Zeit beendet sein, die kleiner als der Prüfabstand ist.

Mit der erfindungsgemäßen Schaltungsanordnung ist es möglich, sowohl den Alarmweg zu unterbrechen und ihn sicher wiederherzustellen als auch den Prüfabstand und die Prüfdauer auf minimalen und maximalen Abstand hin zu überwachen. Wie schon erwähnt, führen auch bestimmte Versorgungsspannungsfehler und Bauteilefehler zu einem sicheren Abfall des Relais oder zu einer erhöhten Ansprechempfindlichkeit. Wird in diesem Schaltbeispiel beispielsweise die Versorgungsspannung von +5 Volt größer, so wird die Schaltschwelle vom Transistor T1 bzw. Transistor T6 nicht mehr erreicht und K1 öffnet. Ist beispielsweise die Diode D1 unterbrochen, so kann C3 nicht mehr geladen werden und das Alarmrelais K fällt ab, wenn C3 entladen ist oder C4 wieder lädt. Ein weiteres Beispiel für einen Bauteilefehler wird angenommen, wenn z.B. die Diode D2 nicht sperrt. Dann fällt ebenfalls das Relais K sofort ab. Diese Fehlerbetrachtung kann für alle Bauteile der Schaltung vorgenommen werden und führt jeweils zu dem Ergebnis, daß das Alarmrelais K abfällt oder die Ansprechempfindlichkeit erhöht wird. Das Relais K muß für Sicherheitsanwendungen geeignet sein, z.B. Doppelanker-Relais.

## Patentansprüche

1. Schaltungsanordnung zur automatischen Funktionsüberprüfung einer Überwachungseinrichtung (UWE) für Lichtsignalanlagen, wobei von einem Prüfsystem (PRS) Fehler durch gezielte Beeinflussung (BE) der Überwachungseinrichtung (UWE) simuliert und ein dadurch hervorgerufener Alarm (ALA) während der Prüfungszeit unterdrückt wird,
**dadurch gekennzeichnet,** daß die Schaltungsanordnung von einer fehlersicheren Exclusiv-Oder-Schaltung (EXOR) gebildet ist, die ein selbsthaltendes (K1) Alarmrelais (K) und zwei Pumpschaltungen (A und B) mit jeweils einem zugehörigen Kondensator (C3,C4), einem im Eingangskreis angeordneten RC-Glied (R1,C1 und R14,C2) und Schalttransistoren (T1 bis T6) aufweist, daß die Pumpschaltungen (A,B) die Erregerspannung für das Alarmrelais (K) erzeugen, daß die erste Pumpschaltung (A) vom Alarmsignal (ALA) und die zweite Pumpschaltung (B) vom Alarmunterdrückungssignal (ALU) beaufschlagt sind, und daß jeweils eine Pumpschaltung (A oder B) ihren Kondensator (C3 oder C4) auflädt, während die andere Pumpschaltung (B oder A) ihrem Kondensator (C4 oder C3) über das Alarmrelais (K) entlädt, wobei das Alarmrelais (K) abfällt, wenn die Abfallspannung des Alarmrelais K unterschritten ist.

2. Schaltungsanordnung nach Anspruch 1,
**dadurch gekennzeichnet,** daß die automatische Prüfung in bestimmten Zeitabständen (Prüfabstand PA) und innerhalb einer bestimmten Zeitspanne (Prüfdauer PD) erfolgt, daß in der Zeitspanne für die Prüfdauer (PD) der Kondensator (C3) der ersten Pumpschaltung (A) geladen und der Kondensator (C4) der zweiten Pumpschaltung (B) entladen wird, daß im Zeitabstand (Prüfabstand) (PA) der Kondensator (C3) der ersten Pumpschaltung (A) entladen und der Kondensator (C4) der zweiten Pumpschaltung (B) geladen wird, daß die Zeit der Prüfdauer (PD) von einem Widerstand (R8) im Ladekreis des ersten Kondensators (C3) der ersten Pumpschaltung (A) und den Wert dieses Kondensators (C3) sowie vom Widerstandswert der Relaiswicklung des Alarmrelais (K) und dem Wert des Kondensators (C4) der zweiten Pumpschaltung (B) bestimmt ist, daß die Zeit für den Prüfabstand (PA) vom Widerstandswert der Relaiswicklung des Alarmrelais (K) und dem Wert des Kondensators (C3) der ersten Pumpschaltung (A) sowie von einem weiteren Widerstand (R9) im Ladekreis des Kondensators (C4) der zweiten Pumpschaltung (B) und dem Wert dieses Kondensator (C4) bestimmt ist, und daß der Prüfabstand (PA) und die Prüfdauer (PD) mit Ausnahme kleiner Schaltzeittoleranzen (SZT) nicht über- oder unterschreitbar sind.

3. Schaltungsanordnung nach Anspruch 1 oder 2,
**dadurch gekennzeichnet,** daß das RC-Glied (R1,C1) der ersten Pumpschaltung (A) den Schaltzeitpunkt am zugehörigen Kondensator (C3) (am Schaltpunkt a), und daß RC-Glied (R14,C2) der zweiten Pumpschaltung (B) den Schaltzeitpunkt am zugehörigen Kondensator (C4) (am Schaltpunkt b) zur Gewährleistung einer bestimmten Schaltzeittoleranz (SZT) für die Haltespannung (U_{c}) des Alarmrelais (K) verzögert.

4. Schaltungsanordnung nach einem der vorhergehenden Ansprüche, **dadurch gekennzeichnet,** daß die Exclusiv-Oder-Schaltung (EXOR) einen echten Alarm nach Prüfungsende durchschaltet.

5. Schaltungsanordnung nach einem der vorhergehenden Ansprüche, **dadurch gekennzeichnet,** daß dem Alarmrelais (K) eine Wiedereinschalttaste (S1) zugeordnet ist, die von einem selbsttätig schaltbaren Relaiskontakt gebildet ist.

## Claims

1. Circuit arrangement for the automatic function-checking of a monitoring device (UWE) for traffic light installations, faults being simulated by a test system (PRS) by the selective influencing (BE) of the monitoring device (UWE) and an alarm (ALA) brought about thereby being suppressed during the test time, characterised in that the circuit arrangement is formed by a fail-safe exclusive - OR circuit (EXOR) which has a latching (K1) alarm relay (K) and two pumping circuits (A and B) each with an associated capacitor (C3,C4), an RC element (R1,C1 and R14,C2) arranged in the input circuit and switching transistors (T1 to T6), in that the pumping circuits (A,B) generate the exciter voltage for the alarm relay (K), in that the first pumping circuit (A) is supplied with the alarm signal (ALA) and the second pumping circuit (B) with the alarm suppression signal (ALU), and in that in each case a pumping circuit (A or B) charges its capacitor (C3 or C4) whilst the other pumping circuit (B or A) discharges its capacitor (C4 or C3) via the alarm relay (K), the alarm relay (K) dropping out when the drop-out voltage of the alarm relay K is undershot.

2. Circuit arrangement according to Claim 1, characterised in that the automatic testing takes place at specific time intervals (test interval PA) and within a specific time period (test duration PD), in that in the period for the test duration (PD) the capacitor (C) of the first pumping circuit (A) is charged and the capacitor (C4) of the second pumping circuit (B) is discharged, in that in the time interval (test interval) (PA) the capacitor (C3) of the first pumping circuit (A) is discharged and the capacitor (C4) of the second pumping circuit (B) is charged, in that the time of the test duration (PD) is determined by a resistor (R8) in the charging circuit of the first capacitor (C3) of the first pumping circuit (A) and the value of this capacitor (C3) as well as the resistance value of the relay winding of the alarm relay (K) and the value of the capacitor (C4) of the second pumping circuit (B), in that the time for the test interval (PA) is determined by the resistance value of the relay winding of the alarm relay (K) and the value of the capacitor (C3) of the first pumping circuit (A) as well as of a further resistor (R9) in the charge circuit of the capacitor (C4) of the second pumping circuit (B) and the value of this capacitor (C4), and in that the test interval (PA) and the test duration (PD) cannot be overshot or undershot, with the exception of small switching time tolerances (SZT).

3. Circuit arrangement according to Claim 1 or 2, characterised in that the RC element (R1,C1) of the first pumping circuit (A) delays the switching time point at the associated capacitor (C3) (at the switching point a), and in that the RC element (R14,C2) of the second pumping circuit (B) delays the switching time point at the associated capacitor (C4) (at the switching point b) in order to ensure a specific switching time tolerance (SZT) for the latching voltage (U_{c}) of the alarm relay (K).

4. Circuit arrangement according to one of the preceding claims, characterised in that the exclusive - OR circuit (EXOR) switches through a genuine alarm after the end of the test.

5. Circuit arrangement according to one of the preceding claims, characterised in that the alarm relay (K) is assigned a resetting button (S1) which is formed by an automatically switchable relay contact.

## Revendications

1. Montage pour tester automatiquement le fonctionnement d'un dispositif de contrôle (UWE) pour des installations de signaux lumineux, et dans lequel des défauts sont simulés par un système de test (PRS) au moyen d'une influence (BE) appliquée volontairement au dispositif de contrôle (UWE), et une alarme (ALA), provoquée de ce fait, est supprimée pendant la durée du test, caractérisé par le fait que le montage est formé par un circuit OU-Exclusif (EXOR) protégé contre les erreurs et qui comporte un relais d'alarme (K) auto-entretenu (K1) et deux circuits de pompage (A et B), à chacun desquels est associé un condensateur (C3,C4), un circuit RC (R1,C1 et R14,C2) disposé dans le circuit d'entrée et des transistors de commutation (T1 à T6), que les circuits de pompage (A,B) produisent la tension d'excitation pour le relais d'alarme (K), que le premier circuit de pompage (A) est chargé par le signal d'alarme (ALA) et le second circuit de pompage (B) par le signal (ALU) de suppression d'alarme, et que respectivement un circuit de pompage (A ou B) charge son condensateur (C3 ou C4), tandis que l'autre circuit de pompage (B ou A) décharge son condensateur (C4 ou C3) par l'intermédiaire du relais d'alarme (K), le relais d'alarme (K) retombant lors du dépassement, par valeurs inférieures, de la tension de retombée du relais d'alarme (K).

2. Montage suivant la revendication 1, caractérisé par le fait que le test automatique est réalisé à des intervalles déterminés (intervalles entre tests) (PA) et pendant un intervalle de temps déterminé (durée de test PD), que le condensateur (C3) du premier circuit de pompage (A) et chargé pendant l'intervalle de temps de la durée de test (PD) et que le condensateur (C4) du second circuit de pompage (B) est déchargé, que pendant l'intervalle de temps (intervalle entre tests) (PA), le condensateur (C3) du premier circuit de pompage (A) est déchargé et le condensateur (C4) du second circuit de pompage (B) est chargé, que l'intervalle de temps de la durée de test (PD) est déterminé par une résistance (R8) située dans le circuit de charge du premier condensateur (C3) du premier circuit de pompage (A) et par la valeur de ce condensateur (C3) ainsi que par la valeur résistive de l'enroulement du relais d'alarme (k) et par la valeur du condensateur (C4) du second circuit de pompage (B), que l'intervalle entre tests (PA) est déterminé par la valeur résistive de l'enroulement du relais d'alarme (K) et par la valeur du condensateur (C3) du premier circuit de pompage (A) ainsi que par une autre résistance (R9) située dans le circuit de charge du condensateur (C4) du second circuit de pompage (B) et par la valeur de ce condensateur (C4), et que l'intervalle entre tests (PA) et la durée de test (PD) ne peuvent pas être dépassés, par valeurs supérieures ou par valeurs inférieures, à l'exception de faibles tolérances (SZT) sur le temps de commutation.

3. Montage suivant la revendication 1 ou 2, caractérisé par le fait que le circuit RC (R1,C1) du premier circuit de pompage (A) retarde l'instant de commutation dans le condensateur associé (C3) (au niveau du point a de commutation) et que le circuit RC (R14,C2) du second circuit de pompage (B) retarde l'instant de commutation dans le condensateur associé (C4) (au point de commutation b), pour garantir une tolérance déterminée (SZT) sur le temps de commutation pour la tension de maintien (U_{c}) du relais d'alarme (K).

4. Montage suivant l'une des revendications précédentes, caractérisé par le fait que le circuit OU-Exclusif (EXOR) transmet une alarme vraie à la fin du test.

5. Montage suivant l'une des revendications précédentes, caractérisé par le fait qu'au relais d'alarme (K) est associée une touche de réenclenchement (S), qui est formée par un contact de relais pouvant être commuté automatiquement.
